# EUROPÄISCHE PATENTSCHRIFT

(11) **EP 0 067 894 B1**
(45) Veröffentlichungstag und Bekanntmachung des Hinweises auf die Patenterteilung: **09.04.1986**
(21) Anmeldenummer: 81104729.9
(22) Anmeldetag: 19.06.1981
(51) Int. Cl.: B07B 7/083, B07B 11/02, B07B 11/06

(54) **Zentrifugalkraftsichter**
Centrifugal sifter
Séparateur centrifuge

(43) Veröffentlichungstag der Anmeldung: 29.12.1982
(73) Patentinhaber: OMYA GmbH, 50968 Köln (DE)
(72) Erfinder: Barthelmess, Ulrich, D-7907 Niederstotzingen (DE)
(74) Vertreter: Kreutz, Karl Jürgen, Dipl.-Ing.

## Beschreibung

Die Erfindung betrifft einen Zentrifugalkraftsichter gemäß dem Oberbegriff des Patentanspruchs 1.

Ein solcher Sichter, wie er aus der DT-OS 1 607 631 bereits bekannt ist, dient zum Sichten, d.h. zum Trennen eines Gemisches oder Gemenges von Körnern unterschiedlicher Größe und/ oder Form und/oder unterschiedlichen spezifischen Gewichtes in Grobgut bzw. Grobkorn (Korngröße oberhalb eines bestimmten Grenzkorndurchmessers) und in Feingut (Korngröße unterhalb der Grenzkorngröße). Das zu sichtende Korngemenge wird von oben in den Sichtraum (Ringraum zwischen Leitschaufelkranz und Sichtrotor) eingegeben; gleichzeitig strömt von außen Sichtluft durch den Leitschaufelkranz in den Sichtraum, so daß die Sichtluft eine spiralige Bewegung beschreibt und dabei die Partikel in entsprechende Bewegungsbahnen mitreißt. In dem Sichtraum werden die Partikel den radial gerichteten, einander entgegengesetzten Widerstand-und Zentrifugalkräften ausgesetzt. Für eine bestimmte radiale und axiale Luftgeschwindigkeit ergibt sich eine Grenzkorngröße, für die die beiden Kräfte gleich groß sind.

Die groberen Partikel (größer als Grenzkorn) gelangen dabei früher oder später zum Grobkornauslaß am unteren Ende des Sichtraumes. Das Feinkorn dagegen wird von der Sichtluft mitgerissen, die durch die Kanäle des Sichtrades hindurch nach innen strömt und von einem axial an den Innenraum des Sichtrades anschließenden Feingut-Sichtluft-Auslaß abgesaugt wird. Das Feinkorn wird schließlich von der Sichtluft abgetrennt oder abgeschieden, worauf die Sichtluft erneut in den Sichtlufteinlaß eingegeben, also im Kreislauf geführt werden kann. Derartige Sichter dienen in erster Linie zur Gewinnung von Feingut mit möglichst geringer Korngröße in enger Korngrößenverteilung; erstrebt wird eine obere Korngröße (Grenzkorngröße) von 2 bis 4 um. Dieses sehr feine Korn wird vielfältig benötigt, z.B. als Füllstoff für Kunststoffe und Autoreifen. Das Grobkorn wird für andere Zwecke verwendet, oder aber es wird nach einem weiteren Mahlvorgang wiederum Feingut abgezogen.

Für die benannten Zwecke werden jeweils relativ große Mengen zu möglichst niedrigen Preisen benötigt. Bei den bisher bekannten Sichtern dieser Art, die nur einen einzigen Feingut-Sichtluft-Auslaß aufweisen, ist aber die Durchsatzleistung relativ gering. Die Durchsatzleistung hängt unter anderem ab von der Größe des Sichters, insbesondere von der Länge und dem Durchmesser des Sichtrotors, also seiner Umfangsfläche, an welcher die Sichtung stattfindet. Im Durchmesser ist man aber wegen der ansteigenden Fliehkraft beschränkt, auch hängt vom Durchmesser und von der Drehzahl, und damit also von der Fliehkraft, die Grenzkorngröße ab. In der Länge des Sichtrotors ist man ebenfalls begrenzt, insbesondere wegen unterschiedlicher radialer Strömungsgeschwindigkeiten längs des Sichtrotors zwischen je zwei Lamellen hindurch. Diese radiale Strömungsgeschwindigkeit ist nämlich abhängig von dem Sog, also dem Unterdruck, mit dem am Auslaß abgesogen wird. Dieser Sog ist am größten am Auslaß und nimmt zum entgegengesetzten Ende hin ab.

Der Erfindung liegt die Aufgabe zugrunde, einen Sichter dieser Art mit weit höherer Durchsatzleistung zu schaffen, und zwar bei Gret-tzkom-― größen vorzugsweise zwischen 10 urn bis herab zu 2 um. Diese Aufgabe wird durch die Merkmale des kennzeichnenden Teiles des Anspruches 1 gelöst.

Die beiden Feingut-Sichtluft-Auslässe ermöglichen ein weit längeres Sichtrad als bisher und damit eine entsprechend größere Durchsatzleistung. Es sind praktisch zwei Sichter mit dem jeweils zulässigen axialen Druckabfall hintereinandergeschaltet. Die große Länge des Sichtrotors gibt eine entsprechend lange Zone relativ gleichmäßiger, stabiler Strömung, die nicht von Unregelmäßigkeiten an den Enden des Sichtrotors gestört ist, und somit ein entsprechend wirksames, gleichmäßiges Sichten.

Dank der beidseitigen Feingut-Sichtluft-Auslässe wird der Auslaß-Querschnitt etwa verdoppelt, so daß sich trotz erhöhter Durchsatzleistung eine kleinere Strömungsgeschwindigkeit ergibt. Bei den bisherigen höheren Strömungsgeschwindigkeiten dagegen wird das Feingut so heftig gegen die Wandungen geschleudert, daß es dort haftet, insbesondere, wenn sich erst einmal eine erste Feingutschicht angesetzt hat. Damit verschlechtern sich die Strömungsverhältnisse fortlaufend, was auch eine Verkleinerung der Durchsatzleistung zur Folge hat.

Vor allem aber platzen von Zeit zu Zeit Teile dieser sich lagenweise aufbauenden Ansätze (sogenannte "Eggshells") ab und gelangen so in das Feingut, wodurch dieses unbrauchbar wird oder was jedenfalls zu großen Schwierigkeiten führt. Man hat daher zur Vermeidung dieser Ansätze (Eggshells) die Strömungsgeschwindigkeit begrenzt, damit ist aber auch die Durchsatzleistung begrenzt.

Gemäß einer Ausgestaltung wird ein solches Ansetzen von Feingut dadurch verhindert, daß die beiden Feingut-Sichtluft-Auslässe im rotornahen Bereich von je einer Kühlkammer umgeben sind.

Kühlere Partikel haften weniger leicht an einer gekühlten Oberfläche. Hierbei sind vorteilhaft die Lager der beidseitig gelagerten Sichtrotorwelle in je einer Kühlkammer angeordnet; die Lager werden also gleichzeitig gekühlt, was der Betriebssicherheit und einer langen Lebensdauer der Maschine zugute kommt. Dies ist bei der erhöhten Durchsatzleistung besonders wichtig.

Eine weitere Ausgestaltung besteht darin, daß an den Stirnenden des Sichtrotors je eine Labyrinthdichtung vorgesehen ist, die durch je einen Kanal mit je einer der Kühlluftkammern in Verbindung steht. Die Kühlluft dient also gleichzeitig zum Spülen der Labyrinthdichtungen, so daß auch die Labyrinthdichtungen gekühlt werden, außerdem ist keine besondere SpülluftQuelle erforderlich. Eine gespülte Labyrinthdichtung bei einem Sichter ist bereits aus der DE-AS 1 757 582 bekannt.

Schließlich ist noch vorgesehen, daß an der dem Grobgutauslaß gegenüberliegenden Stirnseite des Gehäuses ein Ringkanal zum Einblasen des zu sichtenden Gutgemenges in den Sichtraum vorgesehen ist. Auf diese Weise wird eine vergrößerte Durchsatzmenge gleichmäßig aufgegeben.

Zur näheren Erläuterung wird nachfolgend ein Ausführungsbeispiel anhand der Zeichnung beschrieben:
Fig. 1 zeigt einen erfindungsgemäßen Sichter im Längsschnitt;
Fig. 2 zeigt den Sichter von oben, links im Querschnitt und rechts in Draufsicht;
Fig. 3 zeigt die Einzelheit 111 in Fig. 1, nämlich die Labyrinthdichtung mit Spülluftzufuhr aus der Kühlkammer.

Der Sichter weist ein konzentrisches, im wesentlichen zylindrisches Gehäuse 1 mit einem tangentialen Sichtluft-einlaß 2 auf, in den die Sichtluft in Richtung der Pfeile 20 über die ganze axiale Höhe gleichmäßig eintritt.

Mit radialem Abstand von dem Gehäusemantel ist ein Leitschaufelkranz 9 in dem Gehäuse vorgesehen. Wiederum mit radialem Abstand von dem Leitschaufelkranz 9 ist der Lamellenkranz 11 des Sichtrotors 10 vorgesehen. In den Sichtraum 23 zwischen Leitschaufelkranz 9 und Rotorlamellenkranz 11 wird von oben das zu trennende Korngemenge eingegeben. Und zwar ist in der oberen Gehäusewand ein Ringkanal 22 zum Einblasen des Korngemenges vorgesehen, in den ein als Einlaß für Grobkorn dienender Anschlußstutzen 7 einmündet. An der gegenüberliegenden, also unteren Gehäusestirnseite ist ein trichterförmiger Grobkornauslaß 8 vorgesehen.

An beiden Stirnseiten des Sichtrotors sind je ein Feingut-Sichtluft-Auslaß 3, 4 in Form eines gebogenen Rohrstückes vorgesehen, deren Durchmesser in etwa dem Rotor-Innendurchmesser entspricht.

Die Sichtluft-Feingut-Auslässe 3, 4 sind von je einer Kühlluftkammer 17, 18 umgeben, denen über je einen Anschluß 19 Kühlluft zugeführt wird, wodurch ein Ansetzen von Feingut in den Auslässen verhindert wird. In den Kühlluftkammern 17,18 ist auch die durch die gekrümmten Auslässe 3, 4 hindurchgeführte Rotorwelle 10a beidseits in Lagerkonsolen 5, 6 gelagert. Die Lager werden also ebenfalls gekühlt. Aufgrund eines Überdrucks in den Kühlluftkammern 17, 18 kann kein Feingut in diese eindringen (siehe Pfeile an den Wellendurchführungen). Der Antrieb erfolgt mittels Keilriemenscheibe 12.

Der Sichtrotor 10 ist an beiden Stirnseiten 13, 14 so geöffnet, daß er dicht an die Auslässe 3, 4 anschließt. Zwischen dem Sichtrotor und dem Gehäuse befindet sich jeweils eine Dichtung 15, 16, die planscheibenartig oder labyrinthartig ausgebildet ist. Durch je einen Spülluftkanal 27 wird jeweils Spülluft aus den Kühlluftkammern 17,18 zur Abdichtung zwischen Sichtraum 23 und den Auslässen 3, 4 eingeführt (Pfeil 19 in Fig. 3).

Auf der Welle 10 a des Sichtrotors sind mit radialen Durchtrittsöffnungen versehene Stützscheiben 24 aufgeschrumpft. Die Rotorenden sind an ihrem Außenumfang von je einem Abweiserring 25, 26 umgeben.

## Patentansprüche

1. Zentrifugalkraftsichter mit einem-tnrwesentlichen zylindrischen, stehend angeordneten und mit einem etwa tangentialen Sichtlufteinlaß (2) versehenen Gehäuse, in dem mit radialem Abstand vom und konzentrisch zu dem Gehäusemantel ein gehäusefester Leitschaufelkranz (9) und mit radialem Abstand nach innen von diesem ein Sichtrotor (10) mit einem radiale Kanäle bildenden Lamellenkranz (11) angeordnet sind, wobei in den zwischen Leitschaufelkranz (9) und Sichtrotor (10) befindlichen Sichtraum (23) oben ein Einlaß (7) für zu sichtendes Korngemenge einmündet und unten aus dem Sichtraum ein Auslaß (8) für Grobkorn ausmündet und sich an den Sichtrotor (10) stirnseitig ein Auslaß (3b zur 4) für die mit Feingut beladene Sichtluft anschließt, dessen Durchmesser etwa dem Innendurchmesser des Sichtrotors (10) entspricht, und wobei der Sichtlufteinlaß (2) und der Leitschaufelkranz (9) sich über etwa die gleiche axiale Länge wie der Sichtrotor erstrecken, dadurch gekennzeichnet, daß sich an beiden Stirnseiten des Sichtrotors (10) je ein Feingut-Sichtluft-Auslaß (3,4) anschließen, daß das Durchmesser-Längen-Verhältnis des Sichtrotors 1:1,5 bis 1:4 beträgt und daß mit axialen Durchtrittsöffnungen versehene Stützscheiben (24) zur Halterung der Lamellen (11) des Sichtrotors (10) auf der Welle (10a) aufgeschrumpft sind.

2. Sichter nach Anspruch 1 dadurch gekennzeichnet, daß die beiden Feingut-Sichtluft-Auslässe (3, 4) im rotornahen Bereich von je einer Kühlluftkammer (17, 18) umgeben sind.

3. Sichter nach Anspruch 2, dadurch gekennzeichnet, daß die Lager (5, 6) der beidseitig gelagerten Sichtrotorwelle (10a) in je einer der Kühlluftkammern (17, 18) angeordnet sind.

4. Sichter nach einem der Ansprüche 1 bis 3, dadurch gekennzeichnet, daß an den Stirnenden des Sichtrotors (10) je eine Labyrinthdichtung (15, 16) vorgesehen ist, die durch je einen Kanal (27) mit je einer der Kühlluftkammern (17, 18) in Verbindung steht.

5. Sichter nach einem der Ansprüche 1 bis 4, dadurch gekennzeichnet, daß an der dem Grobgutauslaß (8) gegenüberliegenden Stirnseite des - Gehäuses ein Ringkanal (22) zum Einblasen des zu sichtenden Gutgemenges in den Sichtraum (23) vorgesehen ist.

## Revendications

1. Séparateur à force centrifuge comprenant un carter sensiblement cylindrique, disposé verticalement et muni d'une entrée (2) sensiblement tangentielle pour l'air de séparation, dans lequel sont disposée à une certaine distance radiale de l'enveloppe du carter et concentriquement à cette dernière une couronne d'aubes directrices (9) fixée au carter et un rotor séparateur (10) situé à une certaine distance radiale de cette dernière vers l'intérieur, et comprenant une couronne de lamelles (11) formant des canaux radiaux, une entrée (7) pour la quantité de grains débouchant par le haut dans l'enceinte séparatrice (23) constituée entre la couronne d'aubes directrices (9) et le rotor séparateur (10) et une sortie (8) pour les grains grossiers sortant par le bas de ladite enceinte séparatrice, et une sortie (3 ou 4) destinée à l'air séparateur chargé de produits fins étant raccordées au rotor séparateur (10) sur ses côtés frontaux, dont le diamètre correspond sensiblement au diamètre interne du rotor séparateur (8), et l'entrée (2) de l'air séparateur et la couronne d'aubes directrices (9) s'étendant sensiblement sur la même longueur axiale que le rotor séparateur, caractérisé en ce que des sorties d'air séparateur de produit fin (3, 4) sont respectivement raccordées aux deux côtés frontaux du rotor séparateur (10), en ce que le rapport diamètre- longueur du rotor séparateur est compris entre 1:1,5 et 1:4 et en ce que des disques d'appui (24) munis d'ouvertures de passage axiales sont frettés sur l'arbre (10a) pour maintenir les lamelles (11) du rotor séparateur (10).

2. Séparateur selon la revendication 1, caractérisé en ce que les deux sorties (3, 4) d'air séparateur de produits fins sont entourées chacune dans la région proche du rotor par une chambre respective d'air de refroidissement (17, 18).

3. Séparateur selon la revendication 2, caractérisé en ce que les paliers (5, 6) de l'arbre (10a) du rotor séparateur qui sont montés sur les deux côtés sont disposés chacun dans l'une des chambres d'air de refroidissement (17, 18).

4. Séparateur selon l'une quelconque des revendications 1 à 3, caractérisé en ce qu'à chacune des extrémités frontales du rotor séparateur sont prévues des garnitures à labyrinthe (15, 16) qui sont chacune en liaison par un canal respectif (27) avec l'une des chambres d'air de refroidissement respectives (17, 18).

5. Séparateur selon l'une quelconque des revendications 1 à 4, caractérisé en ce qu'il est prévu sur le côté frontal du carter qui est à l'opposé de la sortie (8) des matières grossières un canal annulaire (22) pour souffler la quantité de produits à séparer dans l'enceinte de séparation (23).

## Claims

1. A centrifugal air separator comprising a substantially cylindrical, upright housing, which is provided with an approximately tangential inlet (2) for separating air and which contains guide vanes (9) forming an annular array (9), which is radially spaced from and concentric to the housing shell and stationary relative to the housing, and a separating rotor (10), which is radially inwardly spaced from said array and provided with an annular array (11) of blades, which define radial passages, wherein an inlet (7) for a mixture of particles to be separated opens into the separating space (23) disposed between the annular array (9) of guide vanes and the separating rotor (10), an outlet (8) for coarse particles opens out of the separating space at the bottom, an outlet (3 or 4) for separating air which is laden with fine particles adjoins the separating rotor (10) on the end thereof and has a diameter which is approximately as large as the inside diameter of the separating rotor (10), and the inlet (7) for separating air and the annular array (9) of guide vanes extend over approximately the same axial length as the separating rotor, characterized in that two outlets (3, 4) for fine particles and separating air adjoin the two ends of the separating rotor (10), respectively, the diameter to length ratio of the separating rotor amounts to 1:1.5 to 1:4, and supporting discs (24) having axial passage openings and serving to mount thp blades (11) of the separating rotor (10) are shrunk on the shaft (10a).

2. An air separator according to claim 1, characterized. in that the two outlets (3, 4) for fine particles and separating air are surrounded by respective cooling air chambers (17, 18) close to the rotor.

3. An air separator according to claim 2, characterized in that the bearings (5, 6) of the separating rotor shaft (10a) are disposed in respective ones of the cooling air chambers (17, 18).

4. An air separator according to any of claims 1 to 3, characterized in that a labyrinth gland (15, 16) is provided at each end of the separating rotor (10) and communicates through a passage (27) with an associated one of the cooling air chambers (17, 18).

5. An air separator according to any of claims 1 to 4, characterized in that an annular passage (22) for blowing the mixture to be separated into the separating space (23) is provided on that end face of the housing which is opposite to the outlet (8) for coarse particles.
